# EUROPÄISCHE PATENTSCHRIFT

(11) **EP 2 875 177 B1**
(45) Veröffentlichungstag und Bekanntmachung des Hinweises auf die Patenterteilung: **14.09.2016**
(21) Anmeldenummer: 13732576.7
(22) Anmeldetag: 02.07.2013
(51) Int. Cl.: D06F 39/14

(54) **BELEUCHTUNGSEINRICHTUNG AN EINEM WÄSCHEPFLEGEGERÄT**
LIGHTING DEVICE ON A LAUNDRY APPLIANCE
APPAREIL D'ÉCLAIRAGE AGENCÉ SUR UN APPAREIL D'ENTRETIEN DU LINGE

(30) Priorität: 18.07.2012 DE 102012212550
(43) Veröffentlichungstag der Anmeldung: 27.05.2015
(73) Patentinhaber: BSH Hausgeräte GmbH, 81739 München (DE)
(72) Erfinder: METZ, Florian, 85774 Unterföhring (DE); WEBER, Carsten, 73431 Aalen (DE)
(86) Internationale Anmeldenummer: PCT/EP2013/063895
(87) Internationale Veröffentlichungsnummer: WO 2014/012784

(56) Entgegenhaltungen:
- WO-A1-03/023118
- WO-A1-2008/058972
- DE-A1-102006 053 905
- DE-A1-102006 053 906

## Beschreibung

Die Erfindung betrifft ein Beleuchtungseinrichtung an einem Wäschepflegegerät, insbesondere an einer Waschmaschine oder einem Wäschetrockner, dessen Beschickungsöffnung als Bauteile aus einem transparenten oder transluzenten Werkstoff einen topfförmigen Wäscheabweiser und eine wenigstens nahezu in der Flucht der Frontfläche des Wäschepflegegeräts gelegene Fensterabdeckung aufweist, die Träger einer Beschriftung und/oder eines Symbols sind, bei dem gegenüber seitlichen Randflächen mindestens eines der Bauteile Licht emittierende Körper angeordnet sind, deren austretende Lichtstrahlen auf die Randflächen gerichtet sind, und dass die Beschriftung bzw. das Symbol aus einer dreidimensionalen Struktur im Werkstoff mit einer wenigstens mikroskopisch kleinen Ausdehnung in den Werkstoff hinein besteht.

Ein solches Wäschepflegegerät ist aus DE 10 2006 053 905 A1 bekannt. Darin sind Lichtkörper um eine Fensterabdeckung herum angeordnet, deren Licht über eine Randfläche in den transparenten oder transluzenten Körper der Fensterabdeckung eingestrahlt wird. Dieser Körper enthält eine dreidimensionale Struktur in seinem Werkstoff, die einen Informationsinhalt aufweist. Durch eine solche Maßnahme kann auf eine Bedruckung der Bullaugentür für dauernde Informationen, z. B. einen Firmennamen oder ein Symbol, verzichtet werden.

Da die Einstrahlung in ein so großes Bauteil wie eine Fensterabdeckung zur Ausleuchtung einer etwa mittig in ihr angeordneten Struktur die ringförmige Anordnung vieler Lichtquellen erfordert, besteht die Aufgabe der vorliegenden Erfindung darin, eine Strukturausleuchtung anzugeben, bei der man mit einer geringeren Anzahl von Lichtquellen auskommt.

Die Lösung dieser Aufgabe besteht gemäß dem Kennzeichen des Anspruches 1 darin, dass eines der Bauteile, das wenigstens nahezu in der Flucht der Frontfläche des Wäschepflegegeräts gelegen und mit der Struktur versehen ist, einen aus der Flucht nach innen reichenden Lichtleitkörper aufweist, dessen Lichteintrittsfläche als Randfläche bis an das andere Bauteil heranreicht und in den Strahlungsbereich des Licht emittierenden Körpers geführt ist. Im günstigsten Fall, z. B. bei einer Struktur mit geringer Ausdehnung, kann man bei Anwendung der erfindungsgemäßen Maßnahme mit einer einzigen Lichtquelle, z. B. mit einer LED, auskommen, um die Struktur erkennbar auszuleuchten. Dazu sollte die Lichteintrittsfläche des Lichtleitkörpers gegen die Strahlung des Licht emittierenden Körpers gerichtet sein.

In einer vorteilhaften Ausbildung der Erfindung sind die Licht emittierenden Körper LED und/oder Enden von Lichtleitkörpern. Sie sind leicht und bleiben kühl genug für ihre Umgebung und benötigen nur wenig Energie.

Um auf besondere Bauteile zur Anordnung von Lichtquellen verzichten zu können, besteht eine besonders vorteilhafte Ausbildung der Erfindung darin, das die Körper in einem Rahmen (Manschette 18) integriert sind, der den transparenten bzw. transluzenten Werkstoff umfasst. Ein solcher Rahmen ist ohnehin tragendes Bauteil eines Wäschepflegegerätes und kann bei einer Waschmaschine sogar aus der Manschette bestehen, die die Öffnung des Maschinengehäuses mit der Öffnung des Laugenbehälters wasserdicht verbindet.

Das eingeleitete Licht kann gemäß einer weiteren vorteilhaften Ausbildung farbig sein. Außerdem kann die Lichtleistung der Körper steuerbar sein. Damit sind besondere Effekte für eine Erhöhung der Aufmerksamkeit des Betrachters zu erreichen.

Die Merkmale der Ansprüche können, soweit technisch machbar, einzeln oder in Verbindung miteinander sowie in Verbindung mit weiteren aus der Beschreibung entnehmbaren Merkmalen im Rahmen der Erfindung angewendet werden.

Anhand eines in der Zeichnung dargestellten Ausführungsbeispiels wird die Erfindung nachstehend erläutert. Darin zeigen
- Fig. 1: eine erfindungsgemäß ausgestattete Waschmaschine in Frontansicht und
- Fig. 2: einen vertikalen Schnitt durch ein Bullaugenfenster der Waschmaschine gemäß Fig. 1.

In der Frontansicht der Waschmaschine in Fig. 1 liegt die Bullaugentür 2 wenigstens annähernd in der Flucht der Frontfläche 1 des Maschinengehäuses. Die Bullaugentür 2 hat eine aus transparentem Werkstoff, z. B. aus Plexiglas, bestehende Fensterabdeckung 3, in der ein Firmenname oder -Logo 4, hier der notorische Bosch-Anker, angeordnet ist. Seine Zeichen sind durch eine dreidimensionale Ausprägung 5 auf der Innenseite der Fensterabdeckung 3 angebracht, um eventuelle unangenehme Kanten der Zeichen zu vermeiden und um die Wirkung der Zeichen nicht durch allmähliche Verschmutzung einzuschränken. Die Fensterabdeckung 3 wird durch einen Pressvorgang hergestellt. Die Ausprägung 5 des Schriftzugs bzw. des Logos 4 kann durch den denselben Pressvorgang, durch Ätzung oder Gravur in die Fensterabdeckung 3 eingebracht sein. Um den Schriftzug bzw. das Logo 4 gegen den dunklen Hintergrund der unbeleuchteten Höhle der Wäschetrommel abzuheben, sind am Umfang der Fensterabdeckung 3 Lichtquellen 6 verteilt, deren Einstrahlung ins Glas der Fensterabdeckung 3 auf die Ausprägung 5 trifft und sie zum Leuchten bringt.

Die Anordnung der Lichtquellen 6 als Licht emittierende Körper ist detaillierter in Fig. 2 dargestellt. Im Beispiel werden als Lichtquellen LED 6 verwendet, die im Gehäuserahmen 7, der die Bullaugentür 2 vollständig umfasst, gleichmäßig verteilt in unmittelbarer Nähe des Rahmens 8 der Fensterabdeckung 3 angeordnet sind. Die LED 6 sind mit einer ausgeprägten Strahlungscharakteristik ausgestattet und so ausgerichtet, dass die maximale Lichtstrahlung 9 auf die Randfläche 10 der Fensterabdeckung 3 fällt. Die gewählte Anordnung bewirkt, dass lediglich der Spalt zwischen dem Rahmen 8 der Bullaugentür 2 und dem Gehäuseausschnitt 12, der Bestandteil der Frontseite des Maschinengehäuses der Waschmaschine 1 ist, ausgeleuchtet wird. Außerdem strahlt dieses Licht aber auch durch den Werkstoff der Fensterabdeckung 3 bis zu seiner Mitte und der Ausprägung 5, die dadurch zum Aufleuchten gebracht wird. Die Energiezufuhr zu den LED 6 ist in diesem Fall über das Scharnier (nicht dargestellt) der Bullaugentür 2 zu realisieren. In dieser Ausführungsform hat die Fensterabdeckung 3 neben der Funktion als Schutz vor dem möglicherweise heißen Glas des topfförmigen Wäscheabweisers 20 auch noch die Funktion des Transports der Lichtenergie der LED 6 zum Schriftzug oder Logo 4 der Ausprägung 5.

Bei eingeschaltetem Seitenlicht leuchtet der Firmenname oder das Logo 4 vor dem dunklen Hintergrund der unbeleuchteten Wäschetrommel hell auf und erscheint dem Betrachter als im Raum schwebend. Damit hebt sich dieser Schriftzug bzw. dieses Logo visuell deutlich von sachbezogenen Zeichen und Symbolen ab, die, z. B., auf der Bedienblende 11 der Waschmaschine 1 angebracht sind. Das einstrahlende Licht 9 kann verschiedenfarbig sein, was in Verbindung mit einer beispielsweise komplementären Pigmentierung des transluzenten bzw. transparenten Werkstoffs die Zeichen 4 besonders effektvoll hervortreten lässt.

Die gleichen Effekte sind erzielbar beim Aufbringen der Zeichen 4 auf dem nach innen gewölbten topfartigen Wäscheabweiser 20, der aus einem transparenten Werkstoff, z. B. aus Glas, besteht. In einem solchen Beispiel kann der Rahmen 7 aus einem transluzenten Werkstoff bestehen, der zur Übertragung des durch dann nach Innen abstrahlende LED 6 eingestrahlten Lichts 9 an seiner Randfläche in den Wäscheabweiser 20 geeignet ist. Diese Variante bietet sich an beim Fehlen einer Fensterabdeckung 3. Die hier nicht dargestellten Zeichen sind dann auf der Außenseite des topfartigen Wäscheabweisers 20 anzubringen. Damit bleibt die Innenseite glatt, und ein unerwünschtes Reiben des Waschguts an eventuellen Kanten der Ausprägungen 5 der Schriftzeichen 4 beim Betrieb der Waschmaschine unterbleibt. Außerdem wird vermieden, dass die Schärfe der dreidimensionalen Zeichenstruktur und damit ihre Wahrnehmbarkeit mit der Zeit leiden, wenn Ablagerungen, die vom Wäschepflegeprozess herrühren, sich an den Strukturen der Zeichen 4 absetzen oder schmirgeln würden.

Die LED 6 können ringförmig verteilt am Rahmen 8 der Fensterabdeckung 3 oder am Rand des Rahmens 7 angeordnet sein und nacheinander angesteuert werden, so dass dem Betrachter ein umlaufender Lichtkranz erscheint. Die Zeichen 4 werden bei dieser Form der Bestrahlung ebenfalls erleuchtet. Diese Art der ringförmigen Ansteuerung kann auch in der Weise erfolgen, dass die Lichtquellen 6 ständig mit einer Grundleistung, umlaufend aber nacheinander mit einem kurzzeitigen Impuls höherer Leistung versorgt werden. Dadurch wird eine gleichmäßige Grundhelligkeit der angestrahlten Zeichen 4 erreicht. Durch die umlaufende Erhöhung der Leistung kann beispielsweise die Bewegung der Wäschetrommel der Waschmaschine 1 simuliert oder angezeigt werden.

Da der Querschnitt des Wäscheabweisers 20 wegen seiner besonderen Form mehrfach bogenförmig geknickt ist, sind Streuverluste des über den Randbereich einstrahlenden Lichtes 9 nicht zu vermeiden, so dass verglichen mit einer ähnlichen Struktur in der Fensterabdeckung 3 bei gleicher Lichtintensität der dargestellte Schriftzug weniger deutlich sichtbar ist. Um die Streuverluste im Bogenbereich zu vermindern, kann die Rückseite des Wäscheabweisers 20 im Bogenbereich mit einer reflektierenden Beschichtung versehen sein, die vom Betrachter als leuchtender Ring wahrgenommen wird und damit zusätzlich einen erhöhten Aufmerksamkeitswert bewirkt.

Die erfindungsgemäße Maßnahme kann ohne die vorher beschriebenen Beleuchtungseinrichtungen oder in Kombination mit ihnen angewendet werden. Sie besteht darin, dass die Fensterabdeckung 3 einen aus der Flucht der Frontfläche 1 des Maschinengehäuses nach innen reichenden Lichtleitkörper 13 aufweist. Seine innen liegende Endfläche 14 ist schräg geschnitten und weist eine Form auf, die sich möglichst ohne Spalt an die konische Außenseite des Wäscheabweisers 20 anschmiegt. Sie ist dazu spiegelblank oder mit einer rauen Oberfläche 15 versehen, deren Licht durch den Lichtleitkörper 13 auf eine ebenfalls raue Oberfläche transportiert wird, die zu einer Informationsfläche 16 ausgebildet ist. Diese Informationsfläche 16 kann gleichermaßen ein Firmenzeichen oder eine Marke oder Typbezeichnung des Wäschepflegegeräts enthalten, das durch von der Umgebung sich unterscheidende Strukturen der Fläche gekennzeichnet ist, z. B. durch eine Rauheit gegenüber einer spiegelblanken Glätte der Umgebung. In Fig. 1 sind die einzelnen Zeichen in der Informationsfläche 16 durch hellere Punkte angedeutet.

Dazu kann der Lichtleitkörper 13 einen Zylindermantelabschnitt bilden, wenn die Informationsfläche 16 eine Sichelform aufweisen soll wie etwa in Fig. 1. Die Informationsfläche 16 kann aber auch jede andere Form aufweisen, z. B. eine rechteckige Form. Dazu muss der Lichtleitkörper 13 auf seiner Strecke zwischen dem konischen Teil des Wäscheabweisers 20 und der Fensterabdeckung 3 eine kontinuierliche Umwandlung seines Querschnitts von der Sichelform zur Rechteckform bzw. zu der anderen gewählten Form der Informationsfläche 16 erfahren.

Das vom Lichtleitkörper 13 zu transportierende Licht stammt im Falle des dargestellten Ausführungsbeispiels von einer Lichtquelle 17, ebenfalls einer LED, die in der elastischen Manschette 18 eingebaut ist. Die Manschette 18 stellt zwischen der Gehäuseöffnung in der Frontfläche 1 der Waschmaschine und einer hier nicht sichtbaren Öffnung eines Laugenbehälters die schwingfähige aber feuchtigkeitsdichte Verbindung her. Die Energieversorgung der LED 17 kann über fixierte Leitungen entlang der Innenseite des Maschinengehäuses und der Manschette 18 erfolgen. Der Licht emittierende Körper kann aber auch das Ende eines nicht dargestellten Lichtleitkörpers sein, der fest mit dem Gehäuse der Waschmaschine verbunden ist. Seine oder die Lichtstrahlen 19 der LED 17 sind auf denjenigen Fleck des Wäscheabweisers 20 gerichtet, der der Lichteintritts-Oberfläche 15 des Lichtleitkörpers 13 gegenüber liegt.

Das eingestrahlte Licht kann farbig sein, um einen besonderen Eindruck am Glaskörper der Bullaugentür 2 gegenüber der ansonsten weißfarbigen Beleuchtung zu vermitteln. Es kann aber auch anstelle oder zusätzlich in seiner Leistung gesteuert sein, um besondere Signale zu vermitteln. Beispielsweise kann damit eine den Prozessablauf betreffende Signalisation des Wäschepflegegeräts gegeben werden.

Bei einer geringen Ausdehnung der Informationsfläche 16 kann ein einziger Licht emittierender Körper 17 ausreichen. Für eine ausgedehntere Informationsfläche 16 werden mehr als ein Lichtkörper 17 erforderlich sein; jedoch ist die erforderlich Anzahl solcher Lichtkörper 17 zur gleichmäßigen Ausleuchtung der Struktur der Informationsfläche 16 durch die erfindungsgemäße Anordnung eines Lichtleitkörpers 13 zwischen Wäscheabweiser 20 und Fensterabdeckung 3 erheblich geringer als beim Stand der Technik.

## Patentansprüche

1. Beleuchtungseinrichtung an einem Wäschepflegegerät, insbesondere an einer Waschmaschine (1) oder einem Wäschetrockner, dessen Beschickungsöffnung als Bauteile (3, 20) aus einem transparenten oder transluzenten Werkstoff einen topfförmigen Wäscheabweiser (20) und eine wenigstens nahezu in der Flucht der Frontfläche (1) des Wäschepflegegeräts gelegene Fensterabdeckung (3) aufweist, die Träger einer Beschriftung (4, 16) und/oder eines Symbols sind, bei dem gegenüber seitlichen Randflächen (10, 15) mindestens eines der Bauteile (3, 20) Licht emittierende Körper (6, 17) angeordnet sind, deren austretende Lichtstrahlen (9, 19) auf die Randflächen (10, 15) gerichtet sind, und dass die Beschriftung (4, 16) bzw. das Symbol aus einer dreidimensionalen Struktur (5) im Werkstoff mit einer wenigstens mikroskopisch kleinen Ausdehnung in den Werkstoff hinein besteht, **dadurch gekennzeichnet, dass** eines der Bauteile (3), das wenigstens nahezu in der Flucht der Frontfläche (1) des Wäschepflegegeräts gelegen und mit der Struktur (5, 16) versehen ist, einen aus der Flucht nach innen reichenden Lichtleitkörper (13) aufweist, dessen Lichteintrittsfläche (15) als Randfläche bis an das andere Bauteil (20) heranreicht und in den Strahlungsbereich des Licht emittierenden Körper (17) geführt ist.

2. Beleuchtungseinrichtung nach Anspruch 1, **dadurch gekennzeichnet, dass** die Lichteintrittsfläche (15) gegen die Strahlung des Licht emittierenden Körpers (17) gerichtet ist.

3. Beleuchtungseinrichtung nach Anspruch 1 oder 2, **dadurch gekennzeichnet, dass** die Licht emittierenden Körper (17) LED und/oder Enden von Lichtleitkörpern sind.

4. Beleuchtungseinrichtung nach einem der Ansprüche 1 bis 3, **dadurch gekennzeichnet, dass** die Körper (17) in einem Rahmen bzw. Manschette 18 integriert sind, der den transparenten bzw. transluzenten Werkstoff umfasst.

5. Beleuchtungseinrichtung nach vorstehenden Ansprüche, **dadurch gekennzeichnet, dass** das eingeleitete Licht (19) farbig ist.

6. Beleuchtungseinrichtung nach einem der vorstehenden Ansprüche, **dadurch gekennzeichnet, dass** die Lichtleistung der Körper (17) steuerbar ist.

## Claims

1. Lighting device on a laundry care appliance, in particular on a washing machine (1) or a tumble dryer, the loading opening of which has components (3, 20) made of a transparent or translucent material in the form of a pot-shaped laundry deflector (20) and a window cover (3) lying at least approximately flush with the front face (1) of the laundry care appliance, which bear lettering (4, 16) and/or a symbol, wherein light-emitting elements (6, 17) are arranged opposite lateral edge faces (10, 15) of at least one of the components (3, 20), the light beams (9, 19) emitted by said elements (6, 17) being directed onto the edge faces (10, 15) and the lettering (4, 16) or symbol consisting of a three-dimensional structure (5) in the material with an at least microscopically small extension into the material, **characterised in that** one of the components (3), which lies at least approximately flush with the front face (1) of the laundry care appliance and is provided with the structure (5, 16), has a light-conducting element (13) that reaches inward out of the flush line, its light entry face (15) reaching to the other component (20) in the manner of an edge face and being guided into the radiation region of the light-emitting element (17).

2. Lighting device according to claim 1, **characterised in that** the light entry face (15) faces toward the radiation from the light-emitting element (17).

3. Lighting device according to claim 1 or 2, **characterised in that** the light-emitting elements (17) are LEDs and/or ends of light-conducting elements.

4. Lighting device according to one of claims 1 to 3, **characterised in that** the elements (17) are integrated in a frame or sleeve 18 which encloses the transparent or translucent material.

5. Lighting device according to the preceding claims, **characterised in that** the light (19) conducted in is coloured.

6. Lighting device according to one of the preceding claims, **characterised in that** the light output of the elements (17) can be controlled.

## Revendications

1. Dispositif d'éclairage sur un appareil d'entretien de linge, notamment sur un lavelinge (1) ou un sèche-linge, dont l'ouverture de chargement présente, en tant que composants (3, 20) réalisés dans une matière transparente ou translucide, un déflecteur de linge (20) en forme de pot et un recouvrement de fenêtre (3) situé au moins approximativement en alignement avec la surface frontale (1) de l'appareil d'entretien de linge, lesquels sont porteurs d'une inscription (4, 16) et/ou d'un symbole, dans lequel à l'opposé de surfaces de bord (10, 15) latérales au moins de l'un des composants (3, 20), sont disposés des corps (6, 17) émettant de la lumière, dont les rayons lumineux sortants (9, 19) sont dirigés sur les surfaces de bord (10, 15), et en ce que l'inscription (4, 16) resp. le symbole est constitué d'une structure tridimensionnelle (5) dans la matière, avec une petite étendue, au moins microscopique, à l'intérieur de la matière, **caractérisé en ce que** l'un des composants (3) qui est situé au moins approximativement en alignement avec la surface frontale (1) de l'appareil d'entretien de linge et est muni de la structure (5, 16) présente un corps à fibre optique (13) désaligné vers l'intérieur, dont la surface d'entrée de la lumière (15) arrive comme surface de bord jusqu'à l'autre composant (20) et est guidée dans la zone de rayonnement du corps (17) émettant la lumière.

2. Dispositif d'éclairage selon la revendication 1, **caractérisé en ce que** la surface d'entrée de la lumière (15) est dirigée contre le rayonnement du corps (17) émettant la lumière.

3. Dispositif d'éclairage selon la revendication 1 ou 2, **caractérisé en ce que** les corps (17) émettant de la lumière sont des LED et/ou des extrémités de corps à fibre optique.

4. Dispositif d'éclairage selon l'une quelconque des revendications 1 à 3, **caractérisé en ce que** les corps (17) sont intégrés dans un cadre resp. une manchette (18) qui comprend la matière transparente resp. translucide.

5. Dispositif d'éclairage selon les revendications précédentes, **caractérisé en ce que** la lumière introduite (19) est en couleur.

6. Dispositif d'éclairage selon l'une quelconque des revendications précédentes, **caractérisé en ce que** la puissance lumineuse des corps (17) est commandable.
